# EUROPÄISCHE PATENTSCHRIFT

(11) **EP 0 147 827 B1**
(45) Veröffentlichungstag und Bekanntmachung des Hinweises auf die Patenterteilung: **18.07.1990**
(21) Anmeldenummer: 84116089.8
(22) Anmeldetag: 21.12.1984
(51) Int. Cl.: E04B 1/74

(54) **Verfahren und Bauelemente zur Klimatisierung von Arbeits-, Wohn- und Aufenthaltsräumen**
Method and construction element for the climatisation of work shops, living rooms and leasure areas
Procédé et élément constitutif pour la climatisation de locaux de travail, de locaux d'habitation et de salles de réunion

(30) Priorität: 21.12.1983 DE 3346084
(43) Veröffentlichungstag der Anmeldung: 10.07.1985
(73) Patentinhaber: Finel Trading Company Establishment, FL-9490 Vaduz (LI)
(72) Erfinder: Hergenroeder, Karl Heinz, D-6078 Neu-Isenburg (DE)
(74) Vertreter: Linser, Heinz

(56) Entgegenhaltungen:
- BE-A- 891 785
- DE-A- 1 609 529
- DE-C- 1 202 458
- FR-A- 2 439 274

## Beschreibung

Die Erfindung betrifft ein Bauelement zur Errichtung oder Bekleidung von Wänden, Fußböden oder Decken von zu klimatisierenden Räumen, insbesondere zum nachträglichen Einbau in ein Gebäude, mit über seine Fläche verteilte, dem zu klimatisierenden Raum zugekehrte Luftöffnungen.

Zur Belüftung oder Klimatisierung von Räumen werden herkömmlicherweise einem jeden Raum einzeln zugeordnete Klimaanlagen eingesetzt, die Frischluft von der Außenumgebung ansaugen, diese konditionieren, das heißt auf eine bestimmte Temperatur und/oder relative Feuchte bringen, und dann über ein meist mit einem regelbaren Verschlußelement, wie beispielsweise einer Klappjalousie oder dergleichen, mehr oder weniger verschließbares Ausströmgitter in den zu klimatisierenden Raum abgeben.

Diese jeweils einzelne Räume bedienenden Klimaanlagen erfordern das Verschlossenhalten der Fenster des betreffenden Raumes, um zu vermeiden, daß konditionierte Luft an die Außenumgebung entweicht und dadurch die Steuerung bzw. Regelung der Klimaanlage praktisch unmöglich wird. Diese bekannte Art der Raumklimatisierung hat weiterhin den Nachteil, daß die ausströmende Frischluft störende Rausch- oder Klappergeräusche verursacht. Der wichtigste Nachteil dieser bekannten Art der Raumklimatisierung aber ist die Tatsache, daß die Frischluft aus einem bezogen auf die Wandflächen des zu klimatisierenden Raumes verhältnismäßig geringen Flächenbereich des Ausströmgitters der Klimaanlage austritt und dadurch eine nicht nur als unangenehm empfundene, sondern auch in vielerlei Hinsicht höchst gesundheits schädliche Luftzugwirkung hervorbringt, die überdies insbesondere im Hochfahrbetrieb der Klimaanlage auch noch zu unerwünschten Luft- strömungen und -verwirbelungen führt, durch welche die Raumluft im Raum unvermeidlich in mehr oder weniger hohem Maße mit vorhandenem Staub vermengt und verwirbelt wird, der das Rauminnenklima seinerseits eher verschlechtert als verbessert.

Aus der DE-A-1 609 529 ist eine wärmeisolierende Baukonstruktion bekannt, welche eine gasdurchlässige Zwischenwand und einen über die gesamte Fläche der Baukonstruktion sich erstrekkenden gasgefüllten Raum aufweist. Eine differenzierte und steuerbare Zuführung konditionierter Luft in einen zu klimatisierenden Raum läßt sich jedoch damit nicht erreichen.

Entsprechendes gilt für ein Bauelement, welches aus der FR-A-2 439 274 ersichtlich ist. Es besteht aus einem zur Luftdurchführung mit Bohrungen versehenen Wandelement, dem die Luft über großflächige Räume zugeführt wird. Auch hierdurch ist eine differenzierte Anpassung und Steuerung der zuzuführenden Luft nicht gegeben, da die Abluft durch einen Ventilator abgesaugt wird, der ein Druckgefälle aufbaut, welches im Bereich des Ventilators am größten ist und mit zunehmender Entfernung vom Ventilator abnimmt. Dadurch wird durch die Platten, welche dem Ventilator am nächsten liegen, eine größere Luftmenge durchströmen als durch die Platten, welche beispielsweise im Fußbodenbereich liegen. Es ntsteht somit eine "Kurzschlußströmung", welche eine vollständige Klimatisierung nicht ermöglicht.

Es ist auch bereits bekannt, mehrere Räume beispielweise einer Etagenwohnung oder dergleichen gemeinsam über eine leistungsmäßig entsprechend ausgelegte Klimaanlage mit konditionierter Frischluft zu versorgen. Hierfür aber ist neben dem Verschlossenhalten der Fenster der zu klimatisierenden Räume ein Verteiler-Leitungssystem für die diesen zuzuführende Frischluft und ein anderes entsprechendes Leitungssystem für die Abluft erforderlich. Diese Luftführungssysteme werden aus vorgefertigten Blechformteilen erstellt, die entweder in bereits bei der Errichtung der tragenden Mauern vorgesehene Aufnahmenischen eingefügt oder auf das tragende Mauerwerk des Gebäudes aufgesetzt werden und dann dessen ästhetische äußere Erscheinungsform nicht unwesentlich negativ beeinträchtigen. Abgesehen davon, daß in jedem Raum sich die gleichen Luftausströmverhältnisse mit den entsprechenden Nachteilen ergeben, wie diese vorstehend für die Klimatisierung eines einzelnen Raumes beschrieben sind, ist die Erstellung und Aufbringung derselben auf fertigerstellte tragende Wände zeit- und kostenaufwendig und bringt den weiteren Nachteil mit sich, daß die strömende Luft in den aus Blechformteilen gebildeten Strömungskanälen ihrerseis zusätzliche störende Strömungsgeräusche verursacht wodurch Schallisolierungsmaßnahmen erforderlich werden.

Hinzu kommt, daß die für die Luftführungskanäle benötigten Blechformteile in manchen Gegenden überhaupt nicht oder nur zu praktisch unerschwinglichen Preisen zur Verfügung stehen, in denen jedoch aufgrund ihrer klinmatischen Verhältnisse die dortigen Gebäude dringend einer Luftkühlung, Erwärmung oder Konditionierung im Sinne zusätzlicher Be- oder Entfeuchtung bedürften.

Zur Herstellung eines gutes Raumklimas ist eine Fußbodenheizung an sich besonders geeignet, da diese gewährleistet, daß bei geringem Energieeinsatz die Wärme von unten zugeführt wird und nach oben steigt und somit dort in ausreichendem Maße zur Verfügung steht, wo sie weitestgehend gebraucht oder als besonders wohltuend empfunden wird. Fußbodenheizungen sind mit den bekannten Arten der Raumklimatisierung jedoch praktisch nicht zu realisieren, da einerseits die Ausströmgitter geradezu Schmutzabstreifer und -fänger darstellen und dadurch sehr schnell verunreinigt würden und der Schmutz durch die verhältnismäßig hohe Ausströmgeschwindigkeit der zugeführten Luft aufgewirbelt und in äußerst gesundheitsschädlicher Weise als Stau in den Raum getragen würde, andererseits der von unten kommende Luftzug aber auch bereits in sauberem Zustand zu Belästigungen und der Gefahr von gesundheitlichen Schädigungen führen würde.

Allen bekannten Lösungen ist gemeinsam, daß sie unter Inkaufnahme der bereits geschilderten Nachteile allenfalls in der Lage sind, das Raumklima in bezug auf eine vorbestimmte Temperatur und/oder relative Luftfeuchte aufrechtzuerhalten, daß damit aber noch keineswegs ein optimal behagliches Wohlbefinden der Personen bewirkt wird, die sich in dem zu klimatisierenden Raum aufhalten. Dies liegt daran, daß dieses Behaglichkeitsgefühl nicht allein von der Temperatur- und gegebenenfalls Feuchtigkeitsverteilung über einem bestimmten repräsentativen Querschnitt des zu klimatisierenden Raumes abhängt, sondern wesentlich auch von der Temperaturverteilung und damit Luftbewegung und für das Empfinden unangenehme Zugwirkung über einer bestimmten Begrenzungsfläche dieses Raumes, wie etwa einer Wand desselben, von der auch die örtliche Verteilung der relativen Feuchte der betreffenden Zonen der benachbarten Raumatmosphäre abhängen kann. Befriedigend ist dies nicht, obgleich bisher noch keine Lösung für die Ausschaltung dieser Unannehmlichkeit bekannt ist.

Der Erfindung liegt somit die Aufgabe zugrunde, mit einfachen und kostengünstigen und praktisch überall preisgünstig verfügbaren Mitteln unter Vermeidung der Nachteile bekannter Arten der Klimatisierung von Räumen diesen gasförmiges Medium, wie beispielsweise warme oder kalte Luft mit oder ohne vorbestimmte(r) relative(r) Feuchte, zuzuführen und dies auch wieder entziehen zu können, und unter gleichzeitiger Vermeidung von Zugluft, Geräuschen und Staubentwicklungen das Raumklima wesentlich zu verbessern und damit das Behaglichkeitsgefühl von in solchen Räumen anwesenden Menschen zu steigern.

Die Lösung der Aufgabe erfolgt durch ein Bauelement, welches integrierte Luftführungskanäle und ein in Richtung zum zu klimatisierenden Raum sich anschließendes durch Schüttung und/ oder Packung für Luft porenförmig durchlässig angeordnetes granulatförmiges Material aufweist, welches aus einem Korngemisch unterschiedlicher Kornabmessungen und unterschiedlicher Korngestaltungen besteht, und mindestens teilweise Wärmespeichermaterial aufweist, wobei dieses Bauelement mit gleichartigen Bauelementen zu mindestens einem Flächensystem mit kommunizierenden Luftführungskanälen verbindbar ausgebildet ist.

Die Weiterbildungen der Erfindung ergeben sich aus den Unteransprüchen.

Im folgenden wird die Erfindung anhand einiger bevorzugter Ausführungsbeispiele, die in den Zeichnungen lediglich schematisch dargestellt sind, beispielsweise erläutert. Dabei zeigen:
Fig. 1 eine Stirnseitenansicht eines einteiligen Bauelementes, bei welchem zur Verdeutlichung der Verwendung unterschiedlicher Materialien für dessen Erstellung einzelne Bereiche desselben geschnitten sind,
Fig. 2 in verkleinertem Maßstab die Anordnung einer anderen, zweiteiligen Ausführungsform der Erfindung an einer Wand, wobei mehrere solche einander benachbarte Bauelemente im Schnitt dargestellt sind und bei dem mittleren die grundsätzlich in Stirnansicht gezeigte Oberschale in mehreren Bereichen geschnitten ist, um auch hier unterschiedliche Ausführungsmöglichkeiten für diese insbesondere durch Verwendung unterschiedlicher Materialien zu verdeutlichen.
Fig. 3 bis 10 in noch weiter verkleinertem Maßstab Draufsichten aus Richtung A gemäß Fig. 1 auf unterschiedliche Ausgestaltungen der Anordnung der Führungskanäle für gasförmiges Medium,
Fig. 11 eine Stirnansicht zweier benachbarter zueinander beispielsweise als Fußbodenbelag verlegter anderer Ausführungsformen der Erfindung,
Fig. 12 in der Darstellung gemäß Fig. 2 entsprechender Dasrstellung eine andere Form eines in einen Wandverbund eingemauerten Bauelementes mit einem von einem Spannrahmen getragenen Abdeckteil der Führungskanäle für gasförmiges Medium in der Unterschale desselben, wobei auch bei diesem Abdeckteil unterschiedliche Ausführungsmöglichkeiten in teilweise geschnittenen Bereichen desselben wiedergegeben sind,
Fig. 13 in Stirnseitendarstellung die beiden einander zugeordneten Endbereiche zweier benachbarter Bauelemente in Anordnung an einem Wandverbund, wobei eine andere Art des Abdeckteils dieser beiden Bauelemente und eine abgestufte Anordnung derselben gezeigt ist, die sich besonders auch für Deckenverkleidungen nach Art einer Kassettendecke od. dgl. eignet, und
Fig. 14 in der Darstellung gemäß Fig. 13 entsprechender Darstellung die Stirnansicht eines Endbereiches einer anderen Ausführungsform eines Bauelementes mit in zwei Ebenen angeordneten Führungskanälen für gasförmiges Medium.

Das als Ganzes mit 1 bezeichnete Bauelement gemäß Fig. 1 ist einteilig ausgeführt und weist zwei Führungskanäle 3 für gasförmiges Medium auf. Diese können beispielsweise gemäß einer der in Fig. 3 bis 5 schematisch wiedergegebenen Anordnungen ausgebildet sein.

Bei dem in Fig. 3 wiedergegebenen, als Normalelement bezeichneten Bauelement ist angedeutet, daß die hier jeweils als Rinnen ausgebildeten Führungskanäle 3a, 3b, 3c, 3d für gasförmiges Medium jeweils paarweise parallel zueinander und dabei einander paarweise kreuzend so angeordnet sind, daß die beiden vertikalen Führungskanäle 3a, 3c in eine gemeinsame Stirnseite des Bauelementes mündende Einströmöffnungen 6a bzw. 6c für das gasförmige Medium und zur gegenüberliegenden Stirnseite des Bauelementes offene Abströmöffnungen 6a' bzw. 6c' aufweisen, während das Paar der für horizontale Durchströmung vorgesehenen Führungskanäle 3b und 3d sich bezüglich der Führungskanäle 3a und 3c in jeweils benachbarte Stirnseiten des Bauelementes öffnende Einströmmündungen 6b bzw. 6d und auf der gegenüberliegenden Seite jeweils entsprechende Ausströmmündungen 6b' bzw. 6d' haben. Alle Stirnseiten des Bauelementes sind somit mit jeweils zwei Führungskanal-Mündungsöffnungen 6a, 6c bzw. 6b, 6d bzw. 6a', 6c' bzw. 6b', 6d' besetzt.

Bei dem als Richtungselement bezeichneten Bauelement gemäß Fig. 4 ist die Anordnung der Führungskanäle für gasförmiges Medium vom Prinzip her gleichartig, dies jedoch so, daß hier jeweil zwei einander gegenüberliegende Stirnseiten des Bauelementes frei von jeglichen Mündungsöffnungen sind. Lediglich die für vertikale Führung des gasförmigen Mediums oder bei entsprechender um 90° gedrehter Anordnung des Bauelementes die dann als horizontale Führung für das gasförmige Medium wirkenden Führungskanäle 3a und 3c mit ihren Einströmöffnungen 6a bzw. 6c auf der einen Stirnseite und den Ausströmöffnungen 6a' bzw. 6c' auf der dieser gegenüberliegenden Stirnseite sind hier gegeben.

In Fig. 4 ist außerdem noch in gestrichelten Linien eine weitere Verwendungsmöglichkeit eines Einsatzelementes 8 zwischen beiden hier als kommunizierend dargestellten Führungskanälen 3a, 3c angedeutet, um diese gegeneinander abzuschotten. Selbstverständlich kann das Bauelement gemäß Fig. 4 auch in seinem oberen einströmungsnahen Verbindungskanal durch ein gleichartiges Einsatzelement 8 oder aber eine bereits von der ursprünglichen Erstellung des Bauelementes her in dieses integrierte durchgehende Mittelwandung (nicht gezeigt) gegeneinander abgeschottet werden.

Das in Fig. 5 wiedergegebene, als Randelement bezeichnete Bauelement entspricht dem Normalelement gemäß Fig. 3, wobei jedoch eine Stirnseite des Bauelementes frei von jeglichen Mündungsöffnungen von Führungskanälen bleibt. Auch hier sind in der gleichen Anordnung wie bei den Bauelementen gemäß Fig. 3 und 4 wiederum zwei für vertikale oder bei entsprechend gedrehter Anordnung des Bauelementes für horizontale Leitung des gasförmigen Mediums bestimmte Führungskanäle 3a und 3c vorgesehen, wobei jedoch hier noch weitere Querkanäle 3b und 3d vorgesehen sind, die sich auf der den Mündungsöffnungen 6c bzw. 6c' benachbarten Stirnseite des Bauelementes 6b' und 6d' öffnen, auf der gegenüberliegenden Seite jedoch, auf welcher die mündungsöffnungslose Randwandung liegt, keine Öffnung besitzen. Auch hier können Einsatzelemente 8 zur Verwendung kommen, von denen eines den Führungskanal 3c sperrend gestrichelt dargestellt ist.

Fig. 6 zeigt ein Bauelement, bei dem zwei einander benachbarte Stirnseiten frei von Mündungsöffnungen sind. Auf diese Weise geht der Führungskanal 3a in den Führungskanal 3d innerhalb des Bauelementes über.

In Fig. 7 ist eine als Verteilerelement bezeichnete Ausführung eines Bauelementes dargestellt. Hier ist ein Führungskanal 3b mit Einströmöffnungen 6b und Ausströmöffnungen 6b' auf der dieser gegenüberliegenden Stirnseite durchgehend, während von ihm in Seitenrichtung die Führungskanäle 3a und 3c abgehen, die nach außen über die Öffnungen 6a bzw. 6c' auf einander gegenüberliegenden Stirnseiten des Bauelementes münden, wobei der Kanal 3c über einen sich selbst nicht nach außen öffnenden Strömungskanal 3d Strömungsverbindungen zur Mündungsöffnung 6a des Führungskanals 3a hat.

Fig. 8 stellt ein Umlenkelement dar, bei welchem drei Stirnseiten frei von Mündungsöffnungen sind, so daß der eine Mündungsöffnung 6a' aufweisende Führungskanal 3a über den Führungskanal 3d in den auf der gleichen Seite gleichfalls eine Mündungsöffnung 6c' aufweisenden Führungskanal 3c umgeleitet wird. Ein solches Bauelement kann für die Erstellung von mäanderförmigen Strömungsleitungen Verwendung finden, indem es mit einem gleichartigen Bauelement oder anderen Bauelementen mit beispielsweise geradliniger Führungsfunktion in versetzter Anordnung kombiniert wird.

In Fig. 9 ist eine als Endelement bezeichnete weitere Ausführungsform eines Bauelementes wiedergegeben. Auch dieses weist drei mündungslose Stirnseiten auf, indem zwei Führungskanäle 3e vorgesehen sind, die nur einseitig Mündungsöffnungen 6e besitzen und in den Körper des Bauelementes sacklochartig eindringen. Dabei können die Mündungsöffnungen 6e auf der gleichen Stirnseite oder auf den gegenüberliegenden Stirnseiten liegen, wie strich-punktiert angedeutet ist.

Fig. 10 veranschaulicht eine Ausführungsform eines Bauelementes, bei welcher ein mit 7 bezeichneter Hohlraum vorgesehen ist, der dazu dient, auf einem bestimmten Feld einer Wand eines zu klimatisierenden Raumes die Aufnahmehöhlungen für elektrische Stecklosen, Schalter od. dgl. bereitzustellen, wobei der dem Hohlraum 7 benachbarte Bereich aus Vollmaterial sich als Anschlußbereich an Tür- und Fensterfüllungen, Wandschränke od. dgl. eignet.

Wie aus Fig. 1 ersichtlich ist, sind die Führungskanäle für gasförmiges Medium als Rinnen 3 ausgebildet.

Die Führungskanäle für gasförmiges Medium können auch als in das Material des Bauelementes 1 eingeformte Röhren 3f bzw. 3g ausgebildet sein, wie aus Fig. 11 ersichtlich ist.

In Fig. 1 ist weiterhin eine Art der Festlegung eines solchen Bauelementes an einem mit 10 bezeichneten Teil eines Bauwerkes gezeigt, das einen zu klimatisierenden Raum begrenzt und eine Wand, Decke oder auch Fußboden eines solchen Raumes sein kann. Das einschalige Bauelement 1 wird auf beispielsweise die bereits vorhandene Mauer 10 so aufgesetzt, daß seine offenen rinnenförmigen Führungskanäle 3h zur Wand 10 liegen. Das Bauelement kann dabei mittels Mörtel od. dgl. an der Wand festgelegt werden. Auch Aufkleben oder Aufnageln oder Festlegung mittels Verschraubungen ist möglich.

Bei dem in Fig. 1 dargestellten Ausführungsbeispiel weist das Bauelement eine auf seinen Stirnseiten umlaufende Aufnahmenut 29 für ein Federelement30 einer Nut-Feder-Verbindung auf. Im in Fig. 1 dargestellten Fall dient das Federelement 30 gleichzeitig der. Festlegung der Bauelemente an der Wand 10 od. dgl.. Seine wandseitigen Enden sind fahnenartig abgewinkelt und können, beispielsweise mittels einer Schraube 31, so an der Wand 10 festgelegt werden, daß dadurch gleichzeitig auch die benachbarten Bauelemente 1 an der Wand 10 gehalten werden.

Nach der Erfindung muß das Bauelement 1, um seine Funktion erfüllen zu können, zumindest in seinen die Führungskanäle 3h zum zu klimatisierenden Raum hin begrenzenden Bereichen für den Durchtritt des gasförmigen Mediums durchlässig sein, um gemäß der Konzeption der Erfindung als großflächige Ausströmdrossel für das gasförmige Medium wirken zu können, das in den Kanälen 3h geführt wird und in den zu klimatisierenden Raum einströmen oder aber aus diesem Raum abgezogen werden soll, um über die Führungskanäle 3h abzuströmen.

Im obersten Bereich des in Fig. 1 dargestellten Bauelementes 1 ist dargestellt, daß dieses nicht nur in seinen die Führungskanäle 3h raumseitig begrenzenden Wandungsbereichen, sondern vollständig aus porösem Material gebildet ist, das hier aus granulatförmigem Material mit kapillaren und/ oder porenförmigen Durchgängen für das gasförmige Medium gebildet ist. Dargestellt ist hier für dieses mit 4a bezeichnete Material eine Schüttung von Kunststoffkügelchen, die durch Anschmelzen mittels eines Heißlluftstoßes oberflächlich mit gleichartigen Kunststoffkügelchen oder anderen Bestandteilen des granulatförmigen Masterials 4a verbunden sind. Dabei kann das granulatförmige Material bevorzugt eine Korngemischzusammensetzung von etwa 8 Anteilen von 1,8 bis 2,5 mm größter Kornabmessung, etwa 12 Anteilen von 2,5 bis 3,5 mm größter Kornabmessung, etwa 8 bis 9 Anteilen von 3,5 bis 4.5 mm größter Kornabmessung und etwa 1 Anteil von 4,5 bis 5,1 mm größter Kornabmessung aufweisen.

Ein solches Bauelement ist gewichtsmäßig besonders leicht und entsprechend einfach, schnell und bequem bei Lagerung, Transport und Montage zu handhaben. Es hat allerdings bei solcher Materialausführung allenfalls eine sehr geringe Wärmespeicherkapazität. Daher kann es überall dort Verwendung finden, wo ein Trägheitsverhalten der Raumklimatisierung nach der Erfindung unerwünscht ist.

Im mittleren Bereich von Fig. 1 unterlhalb les oberen Führungskanals 3h ist eine andere materialmäßige Ausgestaltung angedeutet und mit 4b bezeichnet. Auch hier soll verdeutlicht werden, daß das ganze Bauelement 1 aus granulatförmigem Material mit kapillaren und/oder porenförmigen Durchgängen für gasförmiges Medium gebildet ist. Nur handelt es sich hier nicht um Material mit kugel- oder tropfenförmiger Struktur, sondern um Granulat unregelmäßiger Bruchkornstruktur, das gegebenenfalls noch auf abgerundete Kanten bearbeitet sein kann. Auch dieses Material 4b kann bevorzugt die vorstehend gegebene Korngemisch-Zusammensetzung aufweisen. Besonders geeignet ist hier Bims kiesbruch, Marmorbruch, Dolomitbruch, Schieferbruch, Quarzbruch oder ein Gemisch mindestens zweier dieser Materialien, dessen Körner mittels einer erstarrten und durch Trocknen, Abbinden oder Brennen aushärtbaren Kalk-Zement- oder Gips- oder Tonschlämme miteinander und/oder mit anderen Bestandteilen des granulatförmigen Materials verbunden sind. Es ist ersichtlich, daß solches Material natürlich erheblich bessere Wärmespeichereigenschaften besitzt als aus Kunststoffkügelchen oder -tropfen erstelltes Material. Es können aber auch die Bestandteile beider Materialien 4a und 4b in geeignetem Mischungs- und Korngrößenverhältnis miteinander gemischt zur Verwendung kommen.

Wird eine besonders große Wärmespeichekapazität des Bauelementes 1 verlangt, beispielsweise um Klimatisierungssysteme mit besonders großem Wärmeträgheitsverhalten zu erstellen, so kann das Material 4b auch entweder aus auf abgerundete Kanten bearbeitetem Schlackenbruch, insbesondere Hochofenschlackenbruch, bestehen oder diesen als Bestandteil aufweisen.

Kommt es auf besondes feine Porendurchlässe im Material an, so kann es zweckmäßig sein, wenn das granulatförmige Material auf abgerundete Kanten bearbeiteten Bimskiesbruch mit eingeschwemmten Quarzsandkörnern und Aluminiumpulver aufweist, wobei der Kornverbund durch eingeschwemmte Kalkmilch und Aushärten im Dampf erzielt ist.

Wenn es bei der Klimatisierung des Raumes nicht nur auf die zu- oder Abführung von Wärmeenergie zu diesem ankommt, sondern zusätzlich auch noch auf ein Konditionieren der Raumluft im Sinne von Erhaltung einer vorbestimmten relativen Feuchte derselben, wird das granulatförmige Material für das Bauelement 1 entweder ganz aus Körnern mit ihrerseits eine feinzerklüftete Oberfläche und/oder sich zu dieser hin öffnende Poren oder Kapillaren besitzender Materialstruktu r gebildet oder es werden dem granulatförmigen Material solche Körner zugefügt. Diese können mit Vorzug Blähtonkörner und/oder Körner aus niedriggebranntem Ton sein. Solche Körner haben die hier erwünschte Eigenschaft, Feuchtigkeit in ihren Oberflächenzerklüftungen oder mehr oder weniger tief in ihr Inneres hineinragenden Poren bzw. Kapillaren adhäsiv zu halten und diese erst allmählich in die an diesen Körnern vorbeistreichende Luft verdunsten zu lassen, wobei ein als angenehm empfundener Kühlungseffekt auftritt, der im übrigen bewußt gesteigert werden kann, falls erwünscht, wenn eine aus solchen Bauelementen gebildete Raumbegrenzungsfläche, wie beispielsweise eine Wand, von außer her mit Feuchtigkeit besprüht wird.

Im untersten Bereich des Bauelementes gemäß Fig.1 ist angedeutet, daß dieses auch aus anderem gasdurchlässigem Material gebildet sein kann, wie beispielsweise porigem und/oder perforiertem Faserzement od. dgl.. Entsprechend sind in dem dieses Material 4d verdeutlichenden Bereich des Bauelementes 1 Fasern angedeutet.

In dem den oberen Führungskanal 3h für gasförmiges Medium zur Raumseite hin begrenzenden Bereich des Bauelementes 1 ist in Fig. 1 noch eine weitere Ausgestaltung 4c dargestellt. Bei dieser sind, hier nur in dem von der Raumseite her in den Führungskanal 3h mündenden Bereich, Durchströmkanäle geringen Durchmessers eingeformt, so daß dieser Bereich 4c eine etwa siebartige Oberflächenstruktur erhält. Die anderen Bereiche eines solchen Bauelementes sind je nach Bedarf in beliebiger anderer Weise ausgestaltet.

In Fig. 11 ist angedeutet, daß das hier gleichfalls einteilige bzw. einschalige Bauelement, das gemäß der linken Teilschnittdarstellung aus faserigem oder Fasern enthaltendem Material 4d gebildet sein kann, auf seiner raumfernen Seite einen Auftrag bzw. eine Beschichtung 24 aus gasundurchlässigem Material, wie beispielsweise Kunstharz, aufweist, um das Bauelement zur Wand- bzw. Boden- bzw. Deckenseite hin abzudichten. In Fig. 11 weiterhin gezeigt, daß die einstückige Schale 2 des Bauelementes einen oder mehrere röhrenförmige Führungskanäle 3f bzw 3g für gasförmiges Medium aufweist, von denen der links gelegene Kanal 3f mit ovaler und der rechts gelegene Kanal 3g mit kreisrunder Querschnittkontur dargestellt sind. Der Kanal bzw. die Kanäle können aber auch mit anderer, beispielsweise vieleckiger Querschnittskontur ausgeführt sein.

Weiterhin ist in Fig. 11 angedeutet, daß zwischen dem hier nicht mit dem tragenden Wandungsverbund verbundenen Federelement 30 und den an diesem anliegenden Stirnseiten der benachbarten Bauelemente jeweils ein streifenförmiges Dichtungselememt 34 eingefügt ist, um Gas- bzw. Luftleckagen aus dem in die von diesem Federelement 30 überdeckte Stirnseite mündenden Führungskanal in die Fuge zwischen den beiden benachbarten Bauelementen hinein zu verhindern.

In Fig. 2 ist ein weiteres Ausführungsbeispiel eines Bauelementes dargestellt. Zur Bildung eines Aufnahmeraumes für einen Dämmkörper 13 ist als Wärmeisolierungsmaterial ein Raster von Tragleisten 14 aus Holz an der Wand 10 angebracht. Gleichzeitig dienen diese Tragleisten, da ihr Rastermaß auf die Abmessungen der Bauelementenschalen 2 abgestimmt ist, als Widerlager für die Befestigung der Bauelemente bzw. deren Schalen 2. Diese Befestigung erfolgt hier mittels Schrauben 16 und Unterlegscheiben 15, über welche sich die Schraubenköpfe an einer entspechenden in einer Versenkung 15 im Schalenkörper 2 liegenden Druckfläche zweier benachbarter Schalenkörper 2 abstützen. Der wandfernen Seite (Raumseite) zugewandt weisen de Schalenkörper 2 jeweils eine Anzahl allgemein mit 3 bezeichneter Führungskanäle für gasförmiges Medium auf. Da diese sich über ihrer gesamten Länge zur Raumseie hin öffnen und daher rinnenförmig ausgebildet sind, sind sie auch mit 3h bezeichnet. Abgedeckt sind diese Führungskanäle 3 bzw. 3h auf ihrer wandfernen Raumseite durch jeweils mindestens eine einem Schalenkörper 2 zugeordnete Abdeckplatte 5, so daß jedes Bauelement 1 bei dieser Ausführung zweischalig, nämlich aus einer durch den Schalenkörper 2 gebildeten Unterschale 11 und einer durch die Abdeckplatte 5 gebildeten Oberschale 12, zusammengesetzt ist.

Die Abdeckplatten 5 müssen zumindest in ihren die rinnenförmigen Führungskanäle 3h für gasförmiges Medium übergreifenden und damit gegenüber dem zu klimatisierenden Raum begrenzenden Bereichen für den Durchtritt vom gasförmigen Medium durchlässig sein. Dabei können sie, wie dies in dem obersten geschnittenen Bereich der mittleren dargestellten Abdeckplatte 5 bzw. Oberschale 12 angeordnet ist, in der gleichen Weise und aus dem gleichen Material 5a-5d, gebildet sein, wie dies vorstehend bereits im Zusammenhang mit Fig. 1 für das Material 4a-4d des Bauelementes 1 beschrieben ist.

Die Abdeckplatte 5 bzw. Oberschaee 12 ist mit der Unterschale 11 befestigt, beispielsweise mittels Klebstoffschichten 18.

In Fig. 2 ist am Beispiel des untersten Bauelementes gezeigt, daß dieses ein Abdeckelement 32 aufweist, das auf der raumseitigen Vorderseite seiner Oberschale 12 festlegbar ist. Dieses Abdekkelement hat den Zweck, an Stellen, an denen zwar grundsätzlich der Austritt gasförmigen Mediums aus dem Klimatisierungssystem vorgesehen ist, diesen vorübergehend zu unterbinden. Ein solches Abdeckelement kann aus beliebigem für gasförmiges Medium undurchlässigem Material gebildet und in vielerlei Weise lösbar an der Oberschale 12 des Bauelementes 1 gemäß Fig. 2 festlegbar sein. Gleiches gilt im übrigen auch für einschalige Bauelemente beispielsweise gemäß Fig. 11, wo dann das Abdeckelement 32 nicht an einer Oberschale, sondern am bauelementbildenden Schalenkörper 2 selbst, und zwar dessen dem zu klimatisierenden Raum zugewandte Seite übergreifend, festgelegt wird.

Das Ausführungsbeispiel gemäß Fig. 12 weist einen der Unterschale 11 gemäß Fig. 2 entsprechenden Schalenkörper 2 auf, der gleichfalls als Unterschale 11 dient, auf seiner im Einbauzustand der beispielsweise als Innenwand ausgeführten Wand 10 zugewandten Seite jedoch eine Vielzahl von kavernenartigen Einformungen 2a aufweist, die, da dieses Schalenteil 2 für Einmörtelung bestimmt ist, zur Verbesserung des Haftungsverbundes zwischen Bauelement bzw. dessen Schalenteil 2 und der es tragenden Wand 10 dient. Auch dieses Bauelement ist zweischalig ausgeführt, jedoch ist hier die Oberschale durch ein Abdeckteil 5 gebildet, das als gasströmungsdurchlässiges Element nicht selbsttragendes Material aufweist, das von einem Spannrahmen 19 gehalten ist, der in geeigneter Weise an der Unterschale 11 vorzugsweise lösbar festgelegt werden kann. Dargestellt ist die Festlegungsart mittels die Stirnseiten der Unterschale zumindest auf gegenüberliegenden Seiten derselben übergreifender federnder Fingerelemente 19a, mittels derer das Abdeckteil 5 an der Unterschale 11 festgeklemmt werden kann.

Als gasströmungsdurchlässige Bespannung 21 kommt vielerlei Material in Betracht, wie beispielsweise perforierte Papier- oder Kunststofftapete, perforiertes Holzfurnier, perforierte Kunststoffolie insbesondere in Holzmaserung aufsweisender Oberflächenausführung und/oder perforiertes Leder oder Fell, textiles Gewebe od. dgl.. Es kann aber auch Material 20 in Form einer Auflage zum Einsatz kommen, das seinerseits einerflächenmäßigen Abstützung bedarf, wie beispielsweise gasströmungsdurchlässige Tapete etwa in Form einer Gras- oder Textiltapete, perforierte Papier- oder Kunsstofftapete, Holzfurnier oder Kunststoffolie insbesondere in Holzmaserung aufweisender Oberflächenausführung, perforiertes Leder oder Fell, textiles Gewebe od. dgl., wobei dann kein Spannrahmen, sondern ein Tragrahmen in Form eines Gitterrostes zur Verwendung kommt. Und schließlich kann, wie im untersten dargestellten Schnittbereich des Abdeckteils 5 gemäß Fig. 12 angedeutet, das Abdeckteil auch als Perforierung 22 aufweisende Tafel 23 aus Holz, insbesondere Furnier, oder aus Karton, Kunststoff insbesondere in Holzmaserung aufweisender Oberfächenausführung, oder aus vorzugsweise ausgesteiftem Textilmaterial, Leder, Faserzementplatte insbesondere mit eingelassenen und gezogenen Großfasern, Metall oder Keramikmaterial od. dgl. ausgebildet sein.

In Fig. 12 ist ferner noch gezeigt, daß ein solches Abdeckteil 5 als Rastelement zur schnellösbaren Halterung mit Hilfe eins Druckknopfes 28 und Matrizenteil 27 ausgebildet ist.

In Fig. 12 ist weiterhin noch ein das die Bodenschale 11 bildende Formteil 2 auf seiner an der Wandung 10 festzulegenden Seite gegen Gasabströmung abdichtender und vorzugsweise auch thermisch isolierender Dichtbelag 25 dargestellt, der beispielsweise durch Tauchen oder Besprühen der zu versiegelnden Oberfläche(n) desselben in bzw. mit z.B. Kunstharz od.dgl. aufgebracht sein kann.

In Fig. 13 ist eine Ausführung schematisch dargestellt, wie beispielsweise Kassettendecken mit Bauelementen nach der Erfindung erstellt werden können. Beide dargestellten Schalenkörper 2 sind bei dieser Ausführung in ähnlicher Weise ausgeführt, wie die entsprechenden Schalenkörper 2 gemäß Fig. 2 bzw. 12. Nur haben beide Schalenkörper 2 in Fig. 13 unterschiedliche Tiefe und eine unterschiedliche Zahl von ihre Stirnseiten umlaufenden Aufnahmenuten 29 für Federelemente 30 einer Nut-Feder-Verbindung zwischen ihnen, durch welche sie an der tragenden Wandung 10 des zu klimatisierenden Raumes gehalten werden. Das als Unterschale dienende Schaltenteil 2 des oberen Bauelementes hat eine geringere Tiefe als das gleichfalls als Unterschale dienende Schalenteil 2 des benachbarten unteren Bauelementes und nur eine Aufnahmenut 29, während das untere Bauelement ein Schalenteil 2 mit zwei solcher Aufnahmenuten 29 besitzt. Das Federelement 30 ist hier für Einmauerung in das tragende Wandungsteil 1 ausgebildet und weist zwei von einander weggespreizte Maueranker 30a auf. Sein Kopf ist tiefenmäßig so angeordnet, da dieser in die einzige Nut 29 des oberen Bauelementes und gleichzeitig in die wandnahe äußere Aufnahmenut 29 des unteren Bauelementes paßt und eingreift, Dadurch ergibt sich außer einer guten Halterung beider benachbarten Bauelemente am sie tragenden Wandungsteil 10 eine stufige Anordnung, die bei entsprechender feldmäßiger Fortführung über der Fläche des Wandungsteils 10 zu einem kassettendeckartigen Erscheinungsbild führt.

Weiterhin ist in Fig. 13 gezeigt, daß die Führungskanäle 3 in den schmalen Teilen 2 durch in der gleichen Weise ausgebildetes Abdeckmaterial 20 abgedeckt sind, wie dieses vorstehend im Zusammenhang mit Fig. 12 beschrieben ist, wobei dieses auf einem Tragrahmen 39 aufliegt, der bevorzugt aus Blech mit Fingerelementen 39a gebildet sein kann. Tragrahmen 39 und Abdeckteile 20 können auch miteinander integriert sein, indem beispielsweise das Abdeckteil 20 als Blechformling mit einer Vielzahl feinster Perforierungen ausgebildet ist.

In Fig. 14 sind zwei Varianten eines anderen Bauelementes, welche für die gleichzeitige Bildung von Zuluft- und Abluftkanälen Verwendung finden. Im oberen Bereich von Fig. 14 ist dabei angedeutet, daß zwei Schalenteile 2 etwa der Auführung gemäß Fig. 2 so gegeneinander gelegt zum Einsatz kommen, daß ihre geschlossenen Frontfächen gegeneinander zu liegen kommen und die offenen Flächen der rinnenförmigen Führungskanäle 3 für das gasförmige Medium einander abgewandt liegen. Dann werden beide Schalenelemente 2, die im übrigen miteinander fluchtende Durchgangslöcher 42 für den Durchtritt eines Mauerankers 40 mit Schraubkopf besitzen, über den an der Raumwand oder Decke 10 bereits eingelassenen Maueranker 40 hinweggeschoben und mittels einer in einer Ausnehmung 43 des mauerfernen Schalenelementes 2 versenkten Mutter 41 unter Zwischenschaltung einer Unterlegscheibe festgezogen und gemeinsam an der Wand oder der Decke 10 verspannt.

Besteht mindestens eines dieser beiden sandwichartig gegeneinander gelegten Schalenelemnte 2 aus gasströmungsundurchlässigen Material oder weist es jedenfalls auf seiner an dem anderen Schalenelemente 2 anliegenden Seite eine Gasduchtritt verhindernde Versiegelung auf, so können die beiden Schalenelemente 2 unmittelbar aufeinander auflieged angeordnet werden, wie in Fig. 14 gezeigt. Sonst jedoch, nämlich wenn das Material der beiden Schalenelemente 2 für gasfömiges Medium durchlässig ist und diese keine Versiegelung aufweisen, ist eine Sperrschicht bildende Zwischenlage 57 zwischengeschaltet, die eine thermische Isolierschicht sein kann.

Im unteren Teil von Fig. 14 ist eine entsprechende jedoch einstückige Ausführung eines solchen Bauelementes dargestellt. Hier ist es zweckmäßig, wenn dieses Schalenteil 2, welches auf gegenüberliegenden Außenseiten Führungskanäle 3 für gasförmiges Medium aufweist, vollständig aus gasströmungsdurchlässigem Material erstellt ist oder auf seinen gesamten Oberflächenbereichen einschließlich derer der Führungskanäle 3 mit einer entsprechenden thermischen Versiegelung versehen ist.

Um einen gleichmäßigen Druck im über die Bauelemente aus- oder einströmenden Medium über der Länge seines dem Fußboden bzw. der Wand des zu klimatisierenden Raumes zugeordneten Strömungsweges zu erzielen, können über der Länge dieses Strömungsweges unterschiedliche Bauelemente mit unterschiedlichem Gasdurchlaßvermögen bzw. Strömungswiderstand Verwendung finden. Die Beeinflussung des Strömungswiderstandes in den Führungskanälen läßt sich auch durch Schottelemente 9 durchführen, von denen in Fig. 1 drei unterschiedliche Größen entsprechend drei verschiedenen Beeinflussungen des Strömungswiderstandes dargestellt und mit 9a, 9b und 9c bezeichnet sind. Das Schottelement 9b, das im übrigen bevorzugt aus dem gleichen Material erstellt sein kann wie das Bauelement 1 und mit einer gasundurchlässigen Beschichtung oder Auflage versehen sein kann, ist, wie aus Fig. 1 ersichtlich, in den Führungskanal 3h des Bauelementes 1 eingeschoben und läßt nur noch einen Teil des Querschnittes desselben für ungehinderte Gasströmung in Normalrichtung zur Zeichenebene zu. Dieser freie Strömungsdurchschnitt ist bei Einschub des in Fig. 1 dargestellten Schottelementes 9c größer und ohne Schottelement überhaupt am größten, während bei Einsatz des Schottelementes 9a der gesamte Strömungsquerschnitt für ungehinderte Gasströmung im Führungskanal 3h verschlossen ist und das gasförmige Medium seinen Weg durch die verbleibende durch die Porenstruktur des umgebenden Materials des Bauelementes 1 gebildete großflächige Strömungsdrossel suchen muß. Es ist ersichtlich, daß hierdurch mit einfachen und kostengünstigen Mitteln eine Möglichkeit für die zweckdienliche Beeinflussung und Steuerung des Strömungswiderstandes des gasförmigen Mediums und der Temperaturbestimmungen in den Bauelementen und auf deren Oberflächen gegeben ist.

Im übrigen ist in Fig. 2 noch verdeutlicht, daß unabhängig von der Wahl seines Materials das Bauelement 1 auf seiner raumseitigen Oberfläche eine diese ganzflächig abdeckende Beschichtung 56 mit Karton oder Kunststoffmaterial aufweisen kann. Ferner läßt sich durch unterschiedliche Ausführung der Perforierung hinsichtlich Lochgröße und -anordnung der Strömungswiderstand der großflächigen Strömungsdrossel beeinflussen, ohne daß für unterschiedliche Strömungswiderstände das Bauelement in seinen tragenden Teilen geändert zu werden braucht.

Mit der Erfindung wird ein Bauelement angegeben, welches mit seinem diesbezüglich ausgewählten Material nicht nur die Verteilung der Luft im zu klimatisierenden Raum bewirkt, sondern die Luft selbst hinsichtlich ihrer Temperatur und Feuchtigkeit entsprechend additiv im gewünschten Sinne beieinflußt. Es trägt auch durch seine porenförmige Ausgestaltung zur Luftventilation im Naturumlauf an den Wänden eines Raumes bei. Bei der Verwendung als selbsttragender Raumteiler lassen sich alle gewünschten Formen herstellen.

## Patentansprüche

1. Bauelement (1) zur Errichtung oder Bekleidung von Wänden, Fußböden oder- Decken von zu klimatisierenden Räumen, insbesondere zum nachträglichen Einbau in ein Gebäude, mit über seine Fläche verteilte, dem zu klimatisierenden Raum zugekehrte Luftöffnungen (4a-d), gekennzeichnet durch integrierte Luftführungskanäle (3, 3a, 3b) und ein in Richtung zum zu klimatisierenden Raum sich anschließendes durch Schüttung und/oder Packung für Luft porenförmig durchlässig angeordnetes granulatförmiges Material (4a bis 4d), welches aus einem Korngemisch unterschiedlicher Kornabmessungen und unterschiedlicher Korngestaltungen besteht, und mindestens teilweise Wärmespeichermaterial aufweist, wobei dieses Bauelement mit gleichartigen Bauelementen (1) zu mindestens einem Flächensystem mit kommunizierenden Luftführungskanälen verbindbar ausgebildet ist.

2. Bauelement nach Anspruch 1, dadurch gekennzeichnet, daß das granulatförmige Material aus Kunststoffkugein, Bimskiesbruch, Marmorbruch, Dolomitbruch, Schieferbruch, Schlakkenbruch, Quarzbruch, oder Quarzsand oder aus einem Gemisch dieser Materialien besteht.

3. Bauelement nach Anspruch 1 oder 2, dadurch gekennzeichnet, daß das granulatförmige Material Blähtonkörner und/oder Körner aus niedrig gebranntem Ton aufweist.

4. Bauelement nach Anspruch 1, 2 oder 3, dadurchgekennzeichnet, daß es Bereiche mit unterschiedlich großen Wärmeleitwerten aufweist.

5. Bauelement nach Anspruch 1 oder einem der voranstehenden Ansprüche, dadurch gekennzeichnet, daß es einen den Durchtritt von gasförmigem Medium verhindernden Bereich aufweist, welcher durch einen Auftrag (24) oder Belag (25) gebildet ist.

6. Bauelement nach Anspruch 1 oder einem der voranstehenden Ansprüche, dadurch gekennzeichnet, daß der den Durchtritt von gasförmigem Medium verhindernde Auftrag (24) oder Belag (25) des Abdeckelementes (32) aus porenschlie- ßendem Material, wie beispielsweise einem Sprühoder Tauchüberzug aus Kunstharz oder dergleichen gebildet ist.

7. Bauelement nach Anspruch 1 oder einem der voranstehenden Ansprüche, dadurch gekennzeichnet, daß es einteilig ausgebildet ist und der Führungskanal (3) als Röhre (3f bis 3g) oder Rinne (3h) ausgestaltet ist und im Einbauzustand des Bauelements (1) durch den dieses tragende Teil (10) des Bauwerks abgedeckt ist.

8. Bauelement nach Anspruch 1 bis 6, Ansprüche, dadurch gekennzeichnet, daß es zweiteilig mit einer Unterschale (11) und einer Oberschale (12) ausgebildet ist und der Führungskanal (3) in der Unterschale (11) als Rinne (3h) ausgeführt ist.

## Revendications

1. Elément de construction (1) pour l'érection ou le revêtement de murs, de planchers ou de plafonds de locaux à climatiser, en particulier en vue d'une installation ultérieure dans un bâtiment, avec des ouvertures d'aération (4a-d), distribuées sur sa surface, orientée vers le local à climatiser, caractérisé par des gaines de distribution d'air intégrées (3, 3a, 3b) et par un matériau granulé (4a à 4d) y associé dans la direction du local à climatiser, disposé par bourrage et par garnissage de manière à laisser passer l'air par des pores, le dit matériau granulé étant constitué par un mélange de granulats aux calibres de grains et aux configurations de grains différentes et qui comprend au moins en partie un matériau accumulateur de chaleur, l'élément de construction en question étant constitué de manière à pouvoir être relié à des éléments de construction (1) similaires pour former ainsi au moins un système plan à gaines de distribution d'air communicantes.

2. Elément de construction selon la revendication 1, caractérisé en ce que le matériau granulé consiste en billes de matière synthétique, en pierre ponce concassée, en marbre concassé, en dolomie concassée, en schiste concassé, en scories concassées, en quartz concassé, en sable de quartz ou en un mélange de ces matériaux.

3. Elément de construction selon la revendication 1 ou 2, caractérisé en ce que le matériau granulé présente des grains d'argile expansée et/ ou des grains provenant d'une argile brûlée à basse température.

4. Elément de construction selon la revendication 1, 2 ou 3 caractérisé en ce qu'il présente des zones à coefficients de conductibilité thermique différents.

5. Elément de construction selon la revendication 1 ou l'une des revendications qui précèdent, caractérisé en ce qu'il présente une zone empêchant le passage d'un agent gazeux, constituée par un enduit (24) ou un revêtement (25).

6. Elément de construction selon la revendication 1 ou l'une des revendications qui précèdent, caractérisé en ce que l'enduit (24) ou le revêtement (25) de l'élément de couverture (32) empêchant le passage de l'agent gazeux est formé par un matériau bouche-pores, comme par exemple une couche en résine synthétique ou analogue appliquée par pulvérisation ou par immersion.

7. Elément de construction selon la revendication 1 ou une des revendications qui précèdent, caractérisé en ce qu'il est en une pièce, et la gaine de distribution d'air (3) a la forme de tubes (3f à 3g) ou d'un chenal (3h), et est recouvert dans l'état d'installation de l'élément de construction (1), par la partie (10) de l'ouvrage portant le dit élément.

8. Elément de construction selon les revendications 1 à 6, caractérisé en ce qu'il est constitué en deux parties, avec une partie inférieure (11) et une partie supérieure (12) et que la gaine de distribution d'air (3) est exécutée dans la partie inférieure (11) sous forme de chenal (3h).

## Claims

1. A structural element (1) for the erection of cladding on the walls, in particular for subsequent installation in a building, having air apertures (4a-d) distributed over its surface and facing towards the room which is to be air-conditioned, characterized by integrated air ducting channels (3, 3a, 3b) and a granular material (4a to 4d) following the former in the direction towards the room which is to be air-conditioned and incorporated in a porously permeable manner for air by strewing and/or packing, which consists of a granular mixture,of different grain sizes and different grain shapes and at least partially incorporates heat storage material, this structural element being constructed so that it may be joined with analogous structural elements (1) into combined system comprising intercommunicating air ducting channels.

2. A structural element according to claim 1, characterized in that the granular material is formed by plastics material balls, pumice grit dragments, marble fragments, dolomite fragments, slate fragments, cider fragments, quartz fragments or quartz and or a mixture of these materials.

3. A structural element according to claim 1 or 2, characterized in that the granular material contains grains of inflated clay and/or grains of lightly fired clay.

4. A structural element according to claims 1, 2 or 3, characterized in that it has areas of differing thermal conductivities.

5. A structural element according to claim 1 or one of the preceding claims, characterized in that it comprises an area preventing traversal by a gaseous fluid, which is formed by a coating (24) or covering (25).

6. A structural element according to claim 1 or one of the preceding claims, characterized in that the coating (24) or covering (25) of the facing element (32) preventing traversal by gaseous fluid is formed by poreclosing material, such as for example a coating of synthetic resin or the like applied by spraying or dipping.

7. A structural element according to claim 1 or one of the preceding claims, characterized in that it is constructed in one piece and the ducting channel (3) is formed as a tube (3f to 3g) or trough (3h) and in the installed condition of the structural element (1) is covered by the part (10) of the edifice carrying the former.

8. A structural element according to claims 1 to 6, characterized in that it is constructed in two pieces, comprising a bottom pan (11) and a top pan (12) and that the ducting channel (3) is produced as a trough (3h) in the bottom pan.
